# EUROPÄISCHE PATENTSCHRIFT

(11) **EP 0 614 050 B1**
(45) Veröffentlichungstag und Bekanntmachung des Hinweises auf die Patenterteilung: **23.07.1997**
(21) Anmeldenummer: 94250047.1
(22) Anmeldetag: 24.02.1994
(51) Int. Cl.: F23N 5/24, F23N 5/16

(54) **Heizeinrichtung**
Heater
Dispositif de chauffage

(30) Priorität: 04.03.1993 DE 4307274; 26.08.1993 AT 1711/93
(43) Veröffentlichungstag der Anmeldung: 07.09.1994
(73) Patentinhaber: Joh. Vaillant GmbH u. Co., 42850 Remscheid (DE); n.v. Vaillant s.a., 1620 Drogenbos (BE); VAILLANT Ges.m.b.H, 1231 Wien (AT); Vaillant Ltd., Rochester Kent ME2 4EZ (GB); Vaillant B.V., 1100 DT Amsterdam (NL); Vaillant GmbH, 8953 Dietikon 1 (CH)
(72) Erfinder: Bächli, Rolf, CH-8116 Würenlos (CH); Goebel, Peter, D-42929 Wermelskirchen (DE); Meier, Roger, CH-8956 Killwangen (CH); Richter, Klaus, D-42855 Remscheid (DE)
(74) Vertreter: Heim, Johann-Ludwig

(56) Entgegenhaltungen:
- US-A- 2 395 995
- US-A- 4 706 881
- US-A- 4 959 638
- PATENT ABSTRACTS OF JAPAN vol. 17, no. 110 (M-1378)11. März 1993 & JP-A-04 301 200 (HITACHI) 23. Oktober 1992

## Beschreibung

Die Erfindung bezieht sich auf eine Heizeinrichtung gemäß dem Oberbegriff des Patentanspruches 1.

Eine solche Heizeinrichtung wurde zum Beispiel durch die EP 479 216 bekannt. Bei diesen bekannten Heizeinrichtungen kommt es aufgrund von Unwuchten des Gebläses, aber auch von durch die Schaufeln des Gebläses verursachten Turbulenzen zu Schwingungen, die zu einer entsprechenden Lärmentwicklung führen. Außerdem ist es bei solchen Heizeinrichtungen wesentlich, mechanische Schäden, wie zum Beispiel Lagerschäden des Gebläses, frühzeitig zu erkennen, um Folgeschäden zu vermeiden, was bei den bekannten Heizeinrichtungen nur sehr schwer möglich ist.
Bekannt ist weiterhin eine in der JP-OS 92 301 200 offenbarte Einrichtung zum Abblasen von Überdruck in Abhängigkeit vom Geräusch eines Gebläses, wobei das Gebläsegeräusch mit einem Mikrofon erfaßt wird.

Ziel der Erfindung ist es, eine Heizeinrichtung der eingangs erwähnten Art vorzuschlagen, die eine Erkennung von mechanischen Schäden auf einfache Weise ermöglicht.

Erfindungsgemäß wird dies durch die kennzeichnenden Merkmale des Patentanspruches 1 erreicht.

Die im normalen Betrieb des Gebläses und des Brenners auftretenden Schwingungen, die durch kleine Unwuchten des Gebläses, aber auch die an den Schaufeln des Gebläses auftretenden Verwirbelungen bedingt sind, weisen eine gewisse Abhängigkeit von der Drehzahl des Gebläses auf. Dabei zeigen die Signale des analogen Drucksensors beim normalen Betrieb einen von der Drehzahl des Gebläses abhängigen Verlauf bezüglich deren Frequenz und deren Amplitude.

Weicht der Verlauf des Signales des Drucksensors von einem vorgegebenen Muster ab, so wird dies von dem Tondecoder erkannt. Dadurch kann der Brenner rasch stillgesetzt werden.

Weiter kann vorgesehen sein, daß dem Drucksensor gemäß Anspruch 2 ein Speicher für Störschwingungen zugeordnet ist. Auf diese Weise ist es möglich, zu erkennen, ob Störschwingungen vorgelegen haben, die zu einer Auslösung eines Sperrsignals für die Gasventile sowie zu Drehzahländerungen des Gebläses geführt haben.

Nach den Merkmalen gemäß Anspruch 3 ergeben sich sehr kurze Meßkanäle, wodurch die Druckschwankungen kaum gedämpft werden.

Mit der Differenzdruckmesser-Ausbildung nach Anspruch 4 können die Unwuchten und die durch die Schaufelblätter des Gebläses hervorgerufenen Turbulenzen beziehungsweise die durch diese hervorgerufenen Druckschwankungen auf einfache Weise erfaßt werden.

Nach einer Abschaltung des Brenners aufgrund eines Sperrsignales des Tondecoders kann bei einer nachfolgenden Wiedereinschaltung des Brenners die Drehzahl des Gebläses auf einen Wert gebracht werden, der zumindest um 50 % über jenem bei der Abschaltung des Brenners liegt. Nach mehrmaligem Abschalten aufgrund eines Sperrsignals des Tondecoders innerhalb einer bestimmten Zeit wird der Brenner verriegelnd abgeschaltet. Auf diese Weise ist es möglich, auftretende Brennkammerschwingungen nicht nur zu erfassen, sondern bevor sie zu einem hohen Geräuschpegel führen, den Brenner abzustellen. Gleichzeitig wird dadurch auch die Erkennung von mechanischen Schäden des Brenners beziehungsweise seines Gebläses ermöglicht. Von einem solchen ist dann auszugehen, wenn der Verlauf des Signales des analogen Drucksensors auch nach einem mehrmaligen, zum Beispiel einem dreimaligen Start des Brenners nicht einem vorgegebenen Muster entspricht.

Weiter kann gemäß Anspruch 5 ein Protokollierspeicher mit Protokollierschnittstelle vorgesehen sein, wodurch es für den Kundendienst durch einfaches Anschließen eines Lesegerätes an die Protokollierschnittstelle möglich ist, die Anzahl der Störabschaltungen abzufragen und entsprechende Wartungsintervalle festzulegen.

Die Erfindung wird nun anhand der Zeichnung näher erläutert.

Dabei zeigen:
Figur 1 eine erfindungsgemäße Heizeinrichtung,
Figur 2 ein Funktionsschema einer Gasarmatur der Heizeinrichtung nach der Figur 1 und
Figur 3 schematisch einen Drucksensor mit einem Drucktransmitter.

Die Heizeinrichtung nach der Figur 1 weist ein Gebläse 1 auf, das mit einem Gasgemisch-Bildungsrohr 2 versehen ist, das in einer von einem Gehäuse 10 umgebenen Unterdruckkammer 4 endet.

In das Gasgemisch-Bildungsrohr 2 ragt koaxial ein Gaszuführrohr 3 hinein, welches die Wand des Gehäuses 10 durchsetzt und Teil einer Konsole 9 ist, die an der Außenseite des Gehäuses 10 befestigt ist und zusammen mit einem Gasregelblock eine Gasarmatur 5 bildet.

An der Konsole 9 ist neben dem Gasregelblock ein Drucksensor 6 mit einem Drucktransmitter 26 (Figuren 2 und 3) angeordnet, der über einen abschnittweise an der Außenseite des Gaszuführrohres 3 verlaufenden Meßkanal 11 den Druck P_{K} im Inneren des Gasgemisch-Bildungsrohres 2 und über einen weiteren, im Inneren der Unterdruckkammer 4 endenden Meßkanal 12 den Druck P_{L} in der Unterdruckkammer 4 erfaßt.

Die Unterdruckkammer 4 weist eine Luftzuführöffnung 13 auf und ist im übrigen dicht ausgebildet. Dabei ist die Luftzuführöffnung 13 von einem Abgasrohr 14 durchsetzt, das an einen Brennraum 8 angeschlossen ist.

An der Oberseite des Brennraumes 8 ist das Gebläse 1 angeflanscht, während innerhalb des Brennraumes 8 ein Brenner 7 und ein Wärmetauscher 15 angeordnet sind.

Die Figur 2 zeigt schematisch die Funktion der Gasarmatur 5. Das Gas strömt über zwei Gasventile 16 zu einem Druckregler 17. Dieser ist mit einem Druckgeber 27 ausgestattet, dem über den Meßkanal 11 und den Meßkanal 12 der Druckwert P_{K} im Gasgemisch-Bildungsrohr 2 und der Druckwert P_{L} im Inneren der Unterdruckkammer 4 zugeführt wird, wobei der Druckregler 17 nach diesen Werten den Gasdruck regelt. Über ein Hauptdurchsatz-Drosselventil 18 und eine Düse 19 strömt das Gas zum Gaszuführrohr 3.

An den Meßkanal 11 und den weiteren Meßkanal 12 ist darüber hinaus, quasi über Verzweigungen, der Drucktransmitter 26 angeschlossen.

Dieser Drucktransmitter 26 ist in der Figur 3 schematisch dargestellt.

Der durch ein Gehäuse 20 begrenzte Raum ist durch eine Membrane 21 unterteilt, wobei die beiden Seiten der Membrane 21 mit dem Druck P_{L} beziehungsweise dem Druck P_{K} beaufschlagt sind. Diese Membrane 21 wird durch Druckschwankungen an ihren beiden Seiten in Schwingungen versetzt und wirkt über einen Fortsatz 28 und einen Anschlag 29 auf einen Keramikbiegebalken 22 mit aufgesetzter Elektronik 23 ein, die ein den Druckschwankungen entsprechendes Signal liefert.

Dieses Signal wird einem Tondecoder 24 zugeführt und mit einem in einem Speicher 25 (Figur 2) vorgegebenen Signalmuster, das jeweils einer bestimmten Drehzahl des Gebläses 1 entspricht, in einem Vergleicher 30 (Figur 2) verglichen. Entspricht der Signalverlauf des Drucksensors 6 nicht dem vorgegebenen, so gibt der Vergleicher 30 ein Sperrsignal an eines der Gasventile 16 ab, wodurch der Brenner 7 stillgesetzt wird. Danach kann der Brenner 7 mit höherer Drehzahl des Gebläses 1 wieder gestartet werden.

## Patentansprüche

1. Heizeinrichtung mit einem von einem Gasgemisch-Bildungsrohr (2) gespeisten Brenner (7), dem eingangsseitig ein Gebläse (1) vorgeordnet ist und dem über eine mit Gasventilen (16), einem Gasdruck-Regelventil (17) und einer Gasdüse (19) versehene Gasarmatur (5), ein Gaszuführrohr (3) zugeordnet ist, das in das Gasgemisch-Bildungsrohr (2) durch einen Lufteinlaß hineinragt, wobei in dem Gasgemisch-Bildungsrohr (2) ein erster Meßkanal (11) zur Erfassung des Gemischdruckes (P_{K}) endet, der mit einem Druckregler (27) des Gasdruck-Regelventils (17) der Gasarmatur (5) verbunden ist, und wobei das Gebläse (1) und ein den Brenner (7) umgebender Brennraum (8) in einer mit einer Zuführöffnung (13) für Frischluft versehenen Unterdruckkammer (4) angeordnet sind, in der ein zweiter, mit dem Druckregler (27) verbundener Meßkanal (12) zur Erfassung des Druckes (P_{L}) in der Unterdruckkammer (4) endet, dadurch gekennzeichnet, daß an dem ersten Meßkanal (11) und dem zweiten in der Unterdruckkammer (4) endenden Meßkanal (12) außer dem Druckgeber (27) ein analoger Drucksensor (6) angeordnet ist, der einen Tondecoder (24) aufweist, der seinerseits mit einem das Gebläse (1) überwachenden Drehzahlgeber verbunden ist, wobei der Tondecoder (24) bei Abweichung des Frequenzganges des Signales des Drucksensors (6) von einem in Abhängigkeit von der Drehzahl des Gebläses (1) vorgegebenen Verlauf ein Sperrsignal für die Gasventile (16) liefert.

2. Heizeinrichtung nach Anspruch 1, dadurch gekennzeichnet, daß dem Drucksensor (6) ein Speicher für Störschwingungen zugeordnet ist.

3. Heizeinrichtung nach Anspruch 1 oder 2, dadurch gekennzeichnet, daß der erste Meßkanal (11) und der in der Unterdruckkammer (4) endende zweite Meßkanal (12) durch eine Anschlußkonsole (9) geführt sind, welche an der Außenseite der Unterdruckkammer (4) angeordnet ist und sowohl die Gasarmatur (5) als auch den analogen Drucksensor (6) aufnimmt.

4. Heizeinrichtung nach einem der Ansprüche 1 bis 3, dadurch gekennzeichnet, daß der analoge Drucksensor (6) als Differenzdruckmesser ausgebildet ist, dessen beide Druckräume mit dem ersten Meßkanal (11) und dem zweiten Meßkanal (12) verbunden sind.

5. Heizeinrichtung nach einem der Ansprüche 1 bis 4, dadurch gekennzeichnet, daß eine einen Mikroprozessor aufweisende Steuereinrichtung vorgesehen ist, welche mit einem Protokollierspeicher verbunden ist, in dem die Abschaltungen aufgrund des Sperrsignals des Tondecoders (24) einspeicherbar sind und die über eine Protokollierschnittstelle auslesbar sind.

## Claims

1. Heating arrangement with a burner (7) fuelled from a gas mixture formation tube (2), such burner having a blower (1) on its input side and, via a gas supply control unit (5) including gas valves (16), a gas pressure control valve (17) and a gas nozzle (19), being associated with a gas feeder tube (3) which extends through an air inlet and projects into the gas mixture formation tube (2), with a first measuring channel (11) for measuring the mixture pressure (P_{K}) ending in the said mixture formation tube (2), such measuring channel being connected with a pressure controller (27) of the gas pressure control valve (17) of the gas supply control unit (5), and with the blower (1 ) and a combustion chamber (8) which surrounds the burner (7) being arranged in a partial-vacuum chamber (4) provided with an open-ing (13) for admitting fresh air, with a second measuring channel (12) for measuring the pressure (P_{L}) ending in the said partial-vacuum chamber (4), such second measuring channel being likewise connected with the said pressure controller (27), **characterized in that,** in addition to the pressure controller (27) there is linked to the first measuring channel (11) and to the second measuring channel (12) an analogous pressure sensor (6) comprising a sound decoder (24) which, in turn, is connected with a tachogenerator monitoring the blower (1), with the sound decoder (24), in the event that the frequency response of the signal of the pressure sensor (5) deviates from the response characteristic predetermined by the speed of the blower, supplying an inhibiting signal for the gas valves (16).

2. Heating arrangement as claimed in Claim 1, **characterized in that** the pressure sensor (6) is associated with a storage for disturbing oscillations.

3. Heating arrangement as claimed in Claims 1 or 2, **characterized in that** the first measuring channel (11) and the second measuring channel (12) ending in the partial-vacuum chamber (4) extend through a connecting bracket (9) which is provided on the outside of the partial-vacuum chamber (4) and accommodates both the gas supply control unit (5) and the pressure sensor (6).

4. Heating arrangement as claimed in Claims 1 to 3, **characterized in that** the analogous pressure sensor (6) is designed as a differential pressure gauge whose two pressure chambers are connected with the first measuring channel (11) and the second measuring channel (12).

5. Heating arrangement as claimed in Claims 1 to 4, **characterized in that** a control device comprising a microprocessor is provided, which is linked with a recording memory capable of storing the interruptions caused by the inhibiting signal of the sound decoder (24) and reading out the stored data via a recording interface.

## Revendications

1. Dispositif de chauffage avec un brûleur (7) alimenté par une tubulure mélangeuse (2) et un ventilateur (1) en amont dudit brûleur auquel est adjoint, par l'intermédiaire d'un ensemble (5) comprenant des valves à gaz (16), une valve régulatrice de pression (17) et une buse à gaz (19), un conduit d'alimentation (3) qui pénètre dans la tubulure (2) par une entrée d'air, ladite tubulure recevant un premier tube de mesure (11) pour relever la pression (P_{K}) du mélange, tube relié à un régulateur de pression (27) de la valve (17) de l'ensemble (5), le ventilateur (1) et une chambre de combustion (8) autour du brûleur (7) étant logés dans une chambre de dépression (4) munie d'une entrée d'air (13) et où se termine un deuxième tube de mesure (12) pour contrôler la pression (P_{L}) dans la chambre de dépression (4), relié au régulateur (27), dispositif caractérisé par le fait que le premier tube de mesure (11) et le deuxième tube de mesure (12) se terminant dans la chambre de dépression (4) sont reliés outre au régulateur (27) à un capteur manométrique (6) analogique qui comprend un décodeur acoustique (24) relié à un capteur de tours contrôlant le ventilateur (1), le décodeur (24) émettant un signal de blocage pour les valves à gaz (16) en cas d'écart de la réponse en fréquence du signal du capteur manométrique (6) vis-à-vis d'une allure définie en fonction de la vitesse du ventilateur (1).

2. Dispositif de chauffage suivant la revendication 1, caractérisé par le fait que le capteur manométrique (6) coopère avec un accumulateur pour oscillations parasites.

3. Dispositif de chauffage suivant la revendication 1 ou 2, caractérisé par le fait que le premier tube de mesure (11) et le deuxième tube de mesure (12) aboutissant dans la chambre de dépression (4) passent à travers un support (9) fixé extérieurement sur la chambre de dépression (4) et qui porte aussi bien l'ensemble (5) que le capteur manométrique (6).

4. Dispositif de chauffage suivant l'une des revendications 1 à 3, caractérisé par le fait que le capteur manométrique (6) est conçu comme capteur de pression différentielle dont les deux chambres communiquent avec le premier tube de mesure (11) et le deuxième tube de mesure (12).

5. Dispositif de chauffage suivant l'une des revendications 1 à 4, caractérisé par le fait qu'il est prévu un organe régulateur avec un microprocesseur, relié à une mémoire où peuvent être enregistrés les arrêts provoqués par le signal de blocage du décodeur acoustique et qui peuvent être édités par l'intermédiaire d'une interface d'enregistrement.
